# EUROPÄISCHE PATENTSCHRIFT

(11) **EP 4 198 185 B1**
(45) Veröffentlichungstag und Bekanntmachung des Hinweises auf die Patenterteilung: **14.08.2024**
(21) Anmeldenummer: 22209119.1
(22) Anmeldetag: 23.11.2022
(51) Int. Cl.: D06F 39/12, F25D 23/00

(54) **EINSTÜCKIGE GEHÄUSEWAND EINES GEHÄUSES EINER WÄSCHEBEHANDLUNGSMASCHINE**
ONE-PIECE HOUSING WALL OF A HOUSING OF A LAUNDRY TREATMENT MACHINE
PAROI DE BOÎTIER MONOBLOC D'UN BOÎTIER D'UNE MACHINE DE TRAITEMENT DU LINGE

(30) Priorität: 14.12.2021 BE 202105984
(43) Veröffentlichungstag der Anmeldung: 21.06.2023
(73) Patentinhaber: Miele & Cie. KG, 33332 Gütersloh (DE)
(72) Erfinder: Radusin, Darko, 33803 Steinhagen (DE); Höwelhans, Andreas, 33415 Verl (DE); Reder, Karin, 33334 Gütersloh (DE)

(56) Entgegenhaltungen:
- EP-A1- 1 593 769
- DE-C2- 3 813 462
- JP-A- H04 144 595

## Beschreibung

Die Erfindung betrifft eine einstückige Gehäusewand eines Gehäuses einer Wäschebehandlungsmaschine zur Verbindung mit einem Rest des Gehäuses der im Oberbegriff des Patentanspruchs 1 genannten Art.

Derartige einstückige Gehäusewände von Wäschebehandlungsmaschinen sind aus dem Stand der Technik in einer Vielzahl von Ausführungsformen bereits vorbekannt und umfassen einen Frontabschnitt, einen senkrecht zum Frontabschnitt verlaufenden Bodenabschnitt, einen senkrecht zum Frontabschnitt und beabstandet zum Bodenabschnitt verlaufenden Deckenabschnitt und zwei senkrecht zu dem Frontabschnitt und dem Bodenabschnitt verlaufende voneinander beabstandete Seitenabschnitte, wobei der Bodenabschnitt, der Deckenabschnitt und die beiden Seitenabschnitte an deren freien Enden jeweils einen parallel zum Frontabschnitt verlaufenden Stehfalz aufweisen und der Frontabschnitt mittels der beiden Seitenabschnitte mit dem Bodenabschnitt verbunden ist, und wobei in dem Stehfalz des Bodenabschnitts und des Deckenabschnitts jeweils mindestens zwei Befestigungsöffnungen zur Befestigung der Gehäusewand an dem Rest des Gehäuses angeordnet sind.

JP H04 144595 A beschreibt eine Struktur und ein Verfahren zur Verbindung von Komponenten eines Waschmaschinenrahmens, welches auf die Effizienzsteigerung der Montage und Kostensenkung abzielt. Durch den Einsatz von Prägetechniken und die Vermeidung traditioneller Befestigungselemente wie Schrauben und Nieten konzentriert sich D1 hauptsächlich auf die Verbesserung der Produktionsprozesse.

DE 38 13 462 C2 offenbart ein Waschmaschinengehäuse, das aus einer einzigen Blechtafel hergestellt wird, um ein selbsttragendes Gehäuse mit abgewinkelten Randstreifen für Versteifung und Befestigung zu schaffen.

EP 1 593 769 A1 bezieht sich auf ein System aus einer Wäschebehandlungsmaschine und einem Sockel, wobei beide ein als Prägeteil ausgebildetes Bodenblech enthalten.

Der Erfindung stellt sich somit das Problem, eine einstückige Gehäusewand eines Gehäuses einer Wäschebehandlungsmaschine zu verbessern.

Erfindungsgemäß wird dieses Problem durch eine einstückige Gehäusewand eines Gehäuses einer Wäschebehandlungsmaschine mit den Merkmalen des Patentanspruchs 1 gelöst, die dadurch gekennzeichnet ist, dass die Stehfalze der beiden Seitenabschnitte derart in Richtung des Stehfalzes des Bodenabschnitts verlängert sind, dass die Stehfalze der beiden Seitenabschnitte zum einen den Stehfalz des Bodenabschnitts überlappen und zum anderen in den Stehfalzen der beiden Seitenabschnitte ausgebildete Befestigungsöffnungen deckungsgleich zu den Befestigungsöffnungen des Bodenabschnitts angeordnet sind. Bei der Wäschebehandlungsmaschine kann es sich beispielsweise um eine Waschmaschine, einen Wäschetrockner oder ein Kombinationsgerät zum Waschen und zum Trocknen von Wäsche handeln. Ferner kann die Wäschebehandlungsmaschine für die private Nutzung, also als ein Haushaltsgerät, wie auch für die professionelle Verwendung, also als ein gewerbliches Gerät, ausgebildet sein. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine einstückige Gehäusewand eines Gehäuses einer Wäschebehandlungsmaschine verbessert ist. Aufgrund der erfindungsgemäßen Ausbildung der einstückigen Gehäusewand ist es möglich, die einstückige Gehäusewand sehr materialsparend und damit sehr dünn auszubilden, ohne, dass dadurch die Stabilität der einstückigen Gehäusewand gegenüber den aus dem Stand der Technik bekannten einstückigen Gehäusewänden reduziert ist.

Grundsätzlich ist die erfindungsgemäße einstückige Gehäusewand nach Art, Funktionsweise, Material und Dimensionierung in weiten geeigneten Grenzen frei wählbar.

Eine vorteilhafte Weiterbildung der erfindungsgemäßen einstückigen Gehäusewand sieht vor, dass die Stehfalze der beiden Seitenabschnitte und/oder der Stehfalz des Bodenabschnitts und/oder der Stehfalz des Deckenabschnitts jeweils als ein durchlaufender Stehfalz ausgebildet ist. Auf diese Weise ist die Stabilität der erfindungsgemäßen einstückigen Gehäusewand weiter verbessert. Der Begriff "durchlaufend" meint hier, dass sich der Stehfalz des jeweiligen Abschnitts im Wesentlichen von einem an einem der anderen Abschnitte der einstückigen Gehäusewand angeordneten Ende dieses Abschnitts bis zu einem diesem Ende gegenüberliegenden Ende dieses Abschnitts, das ebenfalls an einem der anderen Abschnitte der einstückigen Gehäusewand angeordnet ist, erstreckt.

Eine weitere vorteilhafte Weiterbildung der erfindungsgemäßen einstückigen Gehäusewand sieht vor, dass die beiden Seitenabschnitte jeweils eine dem Bodenabschnitt und/oder dem Deckenabschnitt zugeordnete Befestigungslasche zur Befestigung der Seitenabschnitte an dem Bodenabschnitt und/oder dem Deckenabschnitt aufweisen. Hierdurch ist eine zusätzliche Verbindung zwischen dem jeweiligen Seitenabschnitt und dem Bodenabschnitt und/oder dem Deckenabschnitt auf konstruktiv und fertigungstechnisch besonders einfache Art und Weise ermöglicht.

Eine vorteilhafte Weiterbildung der vorgenannten Ausführungsform der erfindungsgemäßen einstückigen Gehäusewand sieht vor, dass die Befestigungslaschen der beiden Seitenabschnitte jeweils mittels Durchsetzfügen und/oder Schweißen mit dem Bodenabschnitt und/oder dem Deckenabschnitt verbunden sind. Auf diese Weise ist die vorgenannte zusätzliche Verbindung zwischen dem jeweiligen Seitenabschnitt und dem Bodenabschnitt und/oder dem Deckenabschnitt auf robuste und zuverlässige Art realisiert.

Eine andere vorteilhafte Weiterbildung der erfindungsgemäßen einstückigen Gehäusewand sieht vor, dass die Befestigungsöffnungen des Bodenabschnitts und/oder des Deckenabschnitts und/oder der beiden Seitenabschnitte jeweils zur Schraubverbindung der Gehäusewand mit dem Rest des Gehäuses ausgebildet sind. Hierdurch ist die jeweilige Verbindung zum einen lösbar und zum anderen langlebig ausgebildet.

Grundsätzlich kann die erfindungsgemäße einstückige Gehäusewand als jede Gehäusewand des Gehäuses der Wäschebehandlungsmaschine ausgebildet sein. Zweckmäßigerweise ist die erfindungsgemäße einstückige Gehäusewand als eine Vorderwand des Gehäuses ausgebildet.

Eine weitere vorteilhafte Weiterbildung der erfindungsgemäßen einstückigen Gehäusewand sieht vor, dass die Gehäusewand als ein einstückiges Blechteil ausgebildet ist, bevorzugt, dass das Blechteil eine Materialstärke von kleiner oder gleich 0,9 mm, besonders bevorzugt, dass das Blechteil eine Materialstärke von kleiner oder gleich 0,75 mm aufweist. Auf diese Weise ist die einstückige Gehäusewand auf konstruktiv und fertigungstechnisch sehr einfache Art ausgebildet. Darüber hinaus bietet die bevorzugte Ausführungsform dieser Weiterbildung den weiteren Vorteil, dass die Materialstärke der erfindungsgemäßen einstückigen Gehäusewand sehr stark optimiert, nämlich reduziert, ist. Dies gilt insbesondere für die besonders bevorzugte Ausführungsform dieser Weiterbildung.

Ein Ausführungsbeispiel der Erfindung ist in den Zeichnungen rein schematisch dargestellt und wird nachfolgend näher beschrieben. Es zeigt
- Figur 1: ein Ausführungsbeispiel der erfindungsgemäßen einstückigen Gehäusewand in einer Frontalansicht auf den Frontabschnitt der Gehäusewand,
- Figur 2a, 2b: das Ausführungsbeispiel in einer ersten teilweisen, perspektivischen Detailansicht in einem Kontaktbereich zwischen Bodenabschnitt und einem der Seitenabschnitte, mit und ohne verdeckte Kanten,
- Figur 3a, 3b: das Ausführungsbeispiel in einer zweiten teilweisen, perspektivischen Detailansicht in einem Kontaktbereich zwischen Bodenabschnitt und einem der Seitenabschnitte, mit und ohne verdeckte Kanten und
- Figur 4a, 4b: das Ausführungsbeispiel in einer teilweisen, frontalen Detailansicht in einem Kontaktbereich zwischen Bodenabschnitt und einem der Seitenabschnitte, mit und ohne verdeckte Kanten.

In den Fig. 1 bis 4b ist ein Ausführungsbeispiel der erfindungsgemäßen einstückigen Gehäusewand eines Gehäuses einer Wäschebehandlungsmaschine rein exemplarisch dargestellt.

Die Wäschebehandlungsmaschine ist hier als eine Waschmaschine für den Haushalt ausgebildet und, bis auf die einstückige Gehäusewand 2, nicht näher dargestellt. Entsprechend ist ein Rest des Gehäuses der Wäschebehandlungsmaschine, an dem die einstückige Gehäusewand 2 befestigt ist, in den Fig. 1 bis 4b nicht dargestellt.

Die einstückige Gehäusewand 2 ist bei dem vorliegenden Ausführungsbeispiel als eine Vorderwand des Gehäuses der Wäschebehandlungsmaschine ausgebildet und umfasst einen Frontabschnitt 4, einen senkrecht zum Frontabschnitt 4 verlaufenden Bodenabschnitt 6, einen senkrecht zum Frontabschnitt 4 und beabstandet zum Bodenabschnitt 6 verlaufenden Deckenabschnitt 8 und zwei senkrecht zu dem Frontabschnitt 4 und dem Bodenabschnitt 6 verlaufende voneinander beabstandete Seitenabschnitte 10, 12, wobei der Bodenabschnitt 6, der Deckenabschnitt 8 und die beiden Seitenabschnitte 10, 12 an deren freien Enden jeweils einen parallel zum Frontabschnitt 4 verlaufenden Stehfalz 14, 16, 18 aufweisen und der Frontabschnitt 4 mittels der beiden Seitenabschnitte 10, 12 mit dem Bodenabschnitt 6 verbunden ist, und wobei in dem Stehfalz 14, 16 des Bodenabschnitts 6 und des Deckenabschnitts 8 jeweils mindestens zwei Befestigungsöffnungen 20, 22 zur Befestigung der Gehäusewand 2 an dem Rest des Gehäuses angeordnet sind.

Die Gehäusewand 2 ist hier als ein einstückiges Blechteil ausgebildet, wobei das Blechteil eine Materialstärke von kleiner 0,9 mm, nämlich etwa 0,75 mm, aufweist.

Erfindungsgemäß sind die Stehfalze 18 der beiden Seitenabschnitte 10, 12 derart in Richtung des Stehfalzes 14 des Bodenabschnitts 6 verlängert, dass die Stehfalze 18 der beiden Seitenabschnitte 10, 12 zum einen den Stehfalz 14 des Bodenabschnitts 6 überlappen und zum anderen in den Stehfalzen 18 der beiden Seitenabschnitte 10, 12 ausgebildete Befestigungsöffnungen 24 deckungsgleich zu den Befestigungsöffnungen 20 des Bodenabschnitts 6 angeordnet sind.

Die Stehfalze 18 der beiden Seitenabschnitte 10, 12, der Stehfalz 14 des Bodenabschnitts 6 und der Stehfalz 16 des Deckenabschnitts 8 sind jeweils als ein durchlaufender Stehfalz ausgebildet.

Ferner weisen die beiden Seitenabschnitte 10, 12 bei dem vorliegenden Ausführungsbeispiel jeweils eine dem Bodenabschnitt 6 und dem Deckenabschnitt 8 zugeordnete Befestigungslasche 26 zur Befestigung der Seitenabschnitte 10, 12 an dem Bodenabschnitt 6 und dem Deckenabschnitt 8 auf. In den Fig. 2a bis 4b ist lediglich eine der Befestigungslaschen 26 zur Befestigung des Seitenabschnitts 10 an dem Bodenabschnitt 6 gezeigt. Die anderen drei Befestigungslaschen 26 sind hierzu analog ausgebildet und mit dem Bodenabschnitt 6 oder dem Deckenabschnitt 8 verbunden. Die Befestigungslaschen 26 der beiden Seitenabschnitte 10, 12 sind hier jeweils mittels Durchsetzfügen mit dem Bodenabschnitt 6 und dem Deckenabschnitt 8 verbunden. Denkbar ist aber auch, dass die Befestigungslaschen jeweils mittels Schweißen oder einer anderen Verbindungstechnik mit dem Bodenabschnitt und dem Deckenabschnitt verbunden sind. Abweichend hiervon sind jedoch auch andere Ausführungsformen der erfindungsgemäßen einstückigen Gehäusewand möglich, bei denen auf die vorgenannten Bodenlaschen und damit auf eine zusätzliche Verbindung des jeweiligen Seitenabschnitts mit dem Bodenabschitt und/oder dem Deckenabschnitt zumindest teilweise verzichtet wird.

Die Befestigungsöffnungen 20, 22, 24 des Bodenabschnitts 6, des Deckenabschnitts 8 und der beiden Seitenabschnitte 10, 12 sind bei dem vorliegenden Ausführungsbeispiel jeweils zur Schraubverbindung der Gehäusewand 2 mit dem Rest des Gehäuses geeignet ausgebildet.

Nachfolgend wird die Funktionsweise der erfindungsgemäßen einstückigen Gehäusewand gemäß dem vorliegenden Ausführungsbeispiel anhand der Fig. 1 bis 4b näher erläutert.

Zunächst befindet sich die als Blechteil ausgebildete einstückige Gehäusewand 2 in einem Anlieferungszustand eines Blechherstellers, also auf einem sogenannten Coil. Die einstückige Gehäusewand 2 wird auf dem Fachmann an sich bekannte Art und Weise aus diesem Coil gefertigt, in dem das auf dem Coil aufgewickelte Blech entsprechend konfektioniert wird. Hierbei wird das Blech zugeschnitten, gestanzt, geprägt, gebohrt und mehrfach umgekantet, bis die einstückige Gehäusewand 2 gemäß der Fig. 1 ausgebildet ist.

Wie aus einer Zusammenschau der Fig. 1 bis 4b ersichtlich ist, ergeben sich auf diese Weise die vorgenannten Abschnitte der einstückigen Gehäusewand 2, nämlich der Frontabschnitt 4, der Bodenabschnitt 6, der Deckenabschnitt 8 und die beiden Seitenabschnitte 10, 12 mit deren jeweiligen Stehfalzen 14, 16, 18. Die an den beiden Seitenabschnitten 10, 12 ausgebildeten Befestigungslaschen 26 werden auf dem Fachmann an sich bekannte Art und Weise mittels Durchsetzfügen zum einen mit dem Bodenabschnitt 6 und zum anderen mit dem Deckenabschnitt 8 verbunden. In dem in den Fig. 1 bis 4b gezeigten Zustand der einstückigen Gehäusewand 2 kann diese mittels der Befestigungsöffnungen 20, 22 des Bodenabschnitts 6 und des Deckenabschnitts 8 sowie den zu den Befestigungsöffnungen 20 deckungsgleich angeordneten Befestigungsöffnungen 24 der beiden Seitenabschnitte 10, 12 mittels nicht dargestellter Schrauben mit dem Rest des Gehäuses der Wäschebehandlungsmaschine verbunden werden.

Aufgrund der erfindungsgemäßen Ausbildung der einstückigen Gehäusewand 2 ist es somit möglich, die einstückige Gehäusewand 2 sehr materialsparend und damit sehr dünn auszubilden, ohne, dass dadurch die Stabilität der einstückigen Gehäusewand 2 gegenüber den aus dem Stand der Technik bekannten einstückigen Gehäusewänden reduziert ist. Entsprechend ist das Gehäuse der Wäschebehandlungsmaschine, trotz einer in deren Materialstärke gegenüber dem Stand der Technik reduzierten Vorderwand, für eine ordnungsgemäße Funktion der Wäschebehandlungsmaschine ausreichend stabil ausgebildet, ohne, dass hierfür zusätzliche Verstärkungs- und Versteifungsmaßnahmen erforderlich wären.

Die Erfindung ist nicht auf das vorliegende Ausführungsbeispiel beschränkt. Siehe hierzu beispielsweise die diesbezüglichen Ausführungen in der Beschreibungseinleitung. Insbesondere ist die Erfindung nicht auf die konstruktiven und fertigungstechnischen Details des vorliegenden Ausführungsbeispiels begrenzt.

## Patentansprüche

1. Einstückige Gehäusewand (2) eines Gehäuses einer Wäschebehandlungsmaschine zur Verbindung mit einem Rest des Gehäuses, umfassend einen Frontabschnitt (4), einen senkrecht zum Frontabschnitt (4) verlaufenden Bodenabschnitt (6), einen senkrecht zum Frontabschnitt (4) und beabstandet zum Bodenabschnitt (6) verlaufenden Deckenabschnitt (8) und zwei senkrecht zu dem Frontabschnitt (4) und dem Bodenabschnitt (6) verlaufende voneinander beabstandete Seitenabschnitte (10, 12), wobei der Bodenabschnitt (6), der Deckenabschnitt (8) und die beiden Seitenabschnitte (10, 12) an deren freien Enden jeweils einen parallel zum Frontabschnitt (4) verlaufenden Stehfalz (14, 16, 18) aufweisen und der Frontabschnitt (4) mittels der beiden Seitenabschnitte (10, 12) mit dem Bodenabschnitt (6) verbunden ist, und wobei in dem Stehfalz (14, 16) des Bodenabschnitts (6) und des Deckenabschnitts (8) jeweils mindestens zwei Befestigungsöffnungen (20, 22) zur Befestigung der Gehäusewand (2) an dem Rest des Gehäuses angeordnet sind, **dadurch gekennzeichnet, dass** die Stehfalze (18) der beiden Seitenabschnitte (10, 12) derart in Richtung des Stehfalzes (14) des Bodenabschnitts (6) verlängert sind, dass die Stehfalze (18) der beiden Seitenabschnitte (10, 12) zum einen den Stehfalz (14) des Bodenabschnitts (6) überlappen und zum anderen in den Stehfalzen (18) der beiden Seitenabschnitte (10, 12) ausgebildete Befestigungsöffnungen (24) deckungsgleich zu den Befestigungsöffnungen (20) des Bodenabschnitts (6) angeordnet sind.

2. Einstückige Gehäusewand (2) nach Anspruch 1, **dadurch gekennzeichnet, dass** die Stehfalze (18) der beiden Seitenabschnitte (10, 12) und/oder der Stehfalz (14) des Bodenabschnitts (6) und/oder der Stehfalz (16) des Deckenabschnitts (8) jeweils als ein durchlaufender Stehfalz ausgebildet ist.

3. Einstückige Gehäusewand (2) nach Anspruch 1 oder 2, **dadurch gekennzeichnet, dass** die beiden Seitenabschnitte (10, 12) jeweils eine dem Bodenabschnitt (6) und/oder dem Deckenabschnitt (8) zugeordnete Befestigungslasche (26) zur Befestigung der Seitenabschnitte (10, 12) an dem Bodenabschnitt (6) und/oder dem Deckenabschnitt (8) aufweisen.

4. Einstückige Gehäusewand (2) nach Anspruch 3, **dadurch gekennzeichnet, dass** die Befestigungslaschen (26) der beiden Seitenabschnitte (10, 12) jeweils mittels Durchsetzfügen und/oder Schweißen mit dem Bodenabschnitt (6) und/oder dem Deckenabschnitt (8) verbunden sind.

5. Einstückige Gehäusewand (2) nach einem der Ansprüche 1 bis 4, **dadurch gekennzeichnet, dass** die Befestigungsöffnungen (20, 22, 24) des Bodenabschnitts (6) und/oder des Deckenabschnitts (8) und/oder der beiden Seitenabschnitte (10, 12) jeweils zur Schraubverbindung der Gehäusewand (2) mit dem Rest des Gehäuses ausgebildet sind.

6. Einstückige Gehäusewand (2) nach einem der Ansprüche 1 bis 5, **dadurch gekennzeichnet, dass** die Gehäusewand (2) als eine Vorderwand des Gehäuses ausgebildet ist.

7. Einstückige Gehäusewand (2) nach einem der Ansprüche 1 bis 6, **dadurch gekennzeichnet, dass** die Gehäusewand (2) als ein einstückiges Blechteil ausgebildet ist, bevorzugt, dass das Blechteil eine Materialstärke von kleiner oder gleich 0,9 mm, besonders bevorzugt, dass das Blechteil eine Materialstärke von kleiner oder gleich 0,75 mm aufweist.

## Claims

1. One-piece housing wall (2) of a housing of a laundry treatment appliance for connecting to the remainder of the housing, comprising a front portion (4), a base portion (6) extending perpendicularly to the front portion (4), a top portion (8) extending perpendicularly to the front portion (4) and at a distance from the base portion (6), and two mutually spaced lateral portions (10, 12) extending perpendicularly to the front portion (4) and the base portion (6), the base portion (6), the top portion (8) and the two lateral portions (10, 12) in each case comprising, at their free ends, a standing seam (14, 16, 18) extending in parallel with the front portion (4), and the front portion (4) being connected to the base portion (6) by means of the two lateral portions (10, 12), and at least two fastening openings (20, 22) for fastening the housing wall (2) to the remainder of the housing being arranged in each case in the standing seam (14, 16) of the base portion (6) and of the top portion (8), **characterized in that** the standing seams (18) of the two lateral portions (10, 12) are extended in the direction of the standing seam (14) of the base portion (6) in such a way that the standing seams (18) of the two lateral portions (10, 12) overlap the standing seam (14) of the base portion (6), and fastening openings (24) formed in the standing seams (18) of the two lateral portions (10, 12) are arranged congruently with the fastening openings (20) of the base portion (6).

2. One-piece housing wall (2) according to claim 1, **characterized in that** the standing seams (18) of the two lateral portions (10, 12) and/or the standing seam (14) of the base portion (6) and/or the standing seam (16) of the top portion (8) are in each case designed as a continuous standing seam.

3. One-piece housing wall (2) according to either claim 1 or claim 2, **characterized in that** the two lateral portions (10, 12) in each case comprise a fastening tab (26) assigned to the base portion (6) and/or the top portion (8) for fastening the lateral portions (10, 12) to the base portion (6) and/or the top portion (8).

4. One-piece housing wall (2) according to claim 3, **characterized in that** the fastening tabs (26) of the two lateral portions (10, 12) are each connected to the base portion (6) and/or the top portion (8) by means of clinching and/or welding.

5. One-piece housing wall (2) according to any of claims 1 to 4,
**characterized in that** the fastening openings (20, 22, 24) of the base portion (6) and/or of the top portion (8) and/or of the two lateral portions (10, 12) are in each case designed for screw connection of the housing wall (2) to the remainder of the housing.

6. One-piece housing wall (2) according to any of claims 1 to 5,
**characterized in that** the housing wall (2) is designed as a front wall of the housing.

7. One-piece housing wall (2) according to any of claims 1 to 6, **characterized in that** the housing wall (2) is designed as a one-piece sheet metal part, preferably **in that** the sheet metal part has a material thickness of less than or equal to 0.9 mm, particularly preferably **in that** the sheet metal part has a material thickness of less than or equal to 0.75 mm.

## Revendications

1. Paroi de boîtier (2) en une seule pièce d'un boîtier d'une machine de traitement du linge pour le raccordement avec un reste du boîtier, comprenant une section avant (4), une section de fond (6) s'étendant perpendiculairement à la section avant (4), une section de couvercle (8) s'étendant perpendiculairement à la section avant (4) et espacée de la section de fond (6) et deux sections latérales (10, 12) espacées l'une de l'autre s'étendant perpendiculairement à la section avant (4) et à la section de fond (6), dans laquelle la section de fond (6), la section de couvercle (8) et les deux sections latérales (10, 12) présentent à leurs extrémités libres respectivement un joint debout (14, 16, 18) s'étendant parallèlement à la section avant (4) et la section avant (4) est raccordée à l'aide des deux sections latérales (10, 12) à la section de fond (6) et dans laquelle dans le joint de bout (14, 16) de la section de fond (6) et de la section de couvercle (8) respectivement au moins deux ouvertures de fixation (20, 22) sont disposées pour la fixation de la paroi de boîtier (2) au reste du boîtier, **caractérisée en ce que** les joints debout (18) des deux sections latérales (10, 12) sont prolongés en direction du joint debout (14) de la section de fond (6) de telle sorte **que** les joints debout (18) des deux sections latérales (10, 12) chevauchent d'une part le joint debout (14) de la section de fond (6) et, d'autre part, des ouvertures de fixation (24) ménagées dans les joints debout (18) des deux sections latérales (10, 12) sont disposées en coïncidence avec les ouvertures de fixation (20) de la section de fond (6).

2. Paroi de boîtier (2) en une seule pièce selon la revendication 1, **caractérisée en ce que** les joints debout (18) des deux sections latérales (10, 12) et/ou le joint debout (14) de la section de fond (6) et/ou le joint debout (16) de la section de couvercle (8) sont conçus respectivement comme un joint debout continu.

3. Paroi de boîtier (2) en une seule pièce selon la revendication 1 ou 2, **caractérisée en ce que** les deux sections latérales (10, 12) présentent respectivement une patte de fixation (26) associée à la section de fond (6) et/ou à la section de couvercle (8) pour la fixation des sections latérales (10, 12) à la section de fond (6) et/ou à la section de couvercle (8).

4. Paroi de boîtier (2) en une seule pièce selon la revendication 3, **caractérisée en ce que** les pattes de fixation (26) des deux sections latérales (10, 12) sont respectivement raccordées à l'aide de clinchage et/ou de soudage à la section de fond (6) et/ou à la section de couvercle (8).

5. Paroi de boîtier (2) en une seule pièce selon l'une des revendications 1 à 4, **caractérisée en ce que** les ouvertures de fixation (20, 22, 24) de la section de fond (6) et/ou de la section de couvercle (8) et/ou des deux sections latérales (10, 12) sont conçues respectivement pour le raccordement vissé de la paroi de boîtier (2) au reste du boîtier.

6. Paroi de boîtier (2) en une seule pièce selon l'une des revendications 1 à 5, **caractérisée en ce que** la paroi de boîtier (2) est conçue sous la forme d'une paroi avant du boîtier.

7. Paroi de boîtier (2) en une seule pièce selon l'une des revendications 1 à 6, **caractérisée en ce que** la paroi de boîtier (2) est conçue comme une pièce de tôle en une seule pièce, de préférence, **en ce que** la pièce de tôle présente une épaisseur de matériau inférieure ou égale à 0,9 mm, de manière particulièrement préférée, **en ce que** la pièce de tôle présente une épaisseur de matériau inférieure ou égale à 0,75 mm.
